# FASCICULE DE BREVET EUROPEEN

(11) **EP 3 052 373 B1**
(45) Date de publication et mention de la délivrance du brevet: **28.08.2019**
(21) Numéro de dépôt: 14780445.4
(22) Date de dépôt: 30.09.2014
(51) Int. Cl.: B63B 15/00, B63B 25/28, B61D 3/04, B64C 1/18

(54) **SUPERSTRUCTURE POUR PLATEFORME NAVALE ET PROCÉDÉ DE MISE EN OEUVRE ASSOCIÉ**
DECKSAUFBAU FÜR MARINEPLATTFORM UND ENTSPRECHENDE METHODE
SUPERSTRUCTURE FOR NAVAL PLATFORM AND ASSOCIATED METHOD FOR IMPLEMENTING SAME

(30) Priorité: 04.10.2013 FR 1359661
(43) Date de publication de la demande: 10.08.2016
(73) Titulaire: NAVAL GROUP, 75015 Paris (FR)
(72) Inventeur: THOMAZO, Didier Yves Marie, F-56520 Guidel (FR); CHARVET, Christophe Alain Marie, F-56100 Lorient (FR); NOYER, Alexis Cyril Gwenael, F-56000 Vannes (FR)
(74) Mandataire: Lavoix
(86) Numéro de dépôt international: PCT/EP2014/070863
(87) Numéro de publication internationale: WO 2015/049217

(56) Documents cités:
- EP-A1- 0 042 067
- CN-A- 102 837 802
- GB-A- 359 496
- US-A- 2 461 927
- US-A- 5 595 132
- US-A1- 2009 236 472

## Description

La présente invention concerne une superstructure pour plateforme navale, du type comportant un bordé et un plancher, le plancher étant rapporté sur le bordé et adapté pour être fixé sur un pont de la plateforme navale.

L'invention s'applique notamment aux superstructures de navires équipées d'une mâture et sera décrite dans la suite dans cette application.

Il est connu de monter une telle superstructure sur un pont d'une plateforme navale, par exemple pour abriter un central opérationnel et des instruments de détection et/ou de communication.

De façon classique, une telle superstructure comprend un plancher et un bordé rapporté sur le plancher, le plancher étant adapté pour être fixé sur un pont d'une plateforme navale. Un parquet est disposé sur le plancher à l'intérieur de la superstructure, par exemple pour accueillir du matériel du central opérationnel. Généralement, le parquet est un parquet suspendu pour réduire la transmission des contraintes de chocs subis par la superstructure sur le matériel.

Une telle superstructure est connue de US 2461927.

Néanmoins, une telle superstructure ne donne pas entière satisfaction. En effet, la présence d'un plancher et d'un parquet se traduit par des coûts et un poids supplémentaires et un centre de gravité élevé de la superstructure.

Un but de l'invention est de proposer une superstructure dont les coûts de fabrication et le poids sont moindres et dont le centre de gravité est plus bas.

A cet effet, l'invention a pour objet un procédé de mise en ouvre selon la revendication 1 et une superstructure selon la revendication 6.

En effet, une fois le plancher amovible découplé du bordé et fixé sur le pont, la présence d'un parquet suspendu est inutile, ce qui se traduit par des coûts et un poids moindres et un centre de gravité abaissé.

Suivant des modes particuliers de réalisation, l'invention présente l'une ou plusieurs des caractéristiques suivantes, prise(s) isolément ou selon toute combinaison techniquement possible :
- le bordé comporte des moyens de fixation au pont, ces moyens étant indépendants du plancher ;
- le plancher comporte des bordures latérales, et le bordé comporte un bord ceignant le plancher le long des bordures latérales et fixé à celles-ci de façon amovible ;
- les moyens de fixation du bordé comprennent des épontilles solidaires de la superstructure, propres à êtres fixées à des épontilles correspondantes solidaires du pont ;
- au moins une épontille solidaire de la superstructure traverse librement le plancher.

L'invention concerne également un procédé de mise en oeuvre sur une plateforme navale d'une superstructure telle que définie ci-dessus, caractérisé en ce qu'il comporte les étapes suivantes :
- disposition de la superstructure munie du plancher au-dessus du pont dans une position initiale dans laquelle le plancher est en regard du pont, à l'écart du pont, sensiblement parallèle au pont ;
- fixation du bordé sur le pont ;
- dissociation du plancher et du bordé ;
- abaissement du plancher ; et
- fixation du plancher sur le pont.

Suivant d'autres caractéristiques de ce procédé :
- l'étape de fixation du bordé est propre à assurer la tenue mécanique et l'étanchéité de la superstructure ;
- le plancher est disposé sur des plots solidaires du pont ;
- les plots coopèrent avec des plaques fixées à des raidisseurs du plancher ;
- l'étape de fixation du bordé comprend une étape de soudage d'au moins un élément du bordé au pont, et la soudure est continue sur le pourtour du bordé.

L'invention sera mieux comprise à l'aide de la description qui va suivre, donnée uniquement à titre d'exemple et faite en se référant aux dessins en annexe sur lesquels :
- la figure 1 est un schéma d'une plateforme navale supportant une superstructure selon l'invention ;
- la figure 2 est un détail d'une vue en section transversale d'une superstructure selon l'invention, lors d'une première étape de sa mise en oeuvre ;
- la figure 3 est le détail de la figure 2, lors d'une deuxième étape de la mise en oeuvre de la superstructure ;
- la figure 4 est le détail de la figure 2, lors d'une troisième étape de la mise en oeuvre de la superstructure ;
- la figure 5 est le détail de la figure 2, lors d'une quatrième étape de la mise en oeuvre de la superstructure ;
- la figure 6 est le détail de la figure 2, lors d'une cinquième étape de la mise en oeuvre de la superstructure ;
- la figure 7 est le détail de la figure 2, lors d'une sixième étape de la mise en oeuvre de la superstructure ;
- la figure 8 est le détail de la figure 2, lors d'une septième étape de la mise en oeuvre de la superstructure ;
- la figure 9 est le détail de la figure 2, lors d'une huitième étape de la mise en oeuvre de la superstructure ;
- la figure 10 est un détail d'une vue en coupe horizontale dans le plan X-X de la figure 9.

Une superstructure 5, illustrée par la figure 1, est destinée à être disposée sur un pont 10 d'une plateforme navale 15. Par exemple, la superstructure 5 est destinée à accueillir un central opérationnel et des instruments de détection et/ou de communication de la plateforme navale 15.

Comme cela apparaît sur la figure 2, la superstructure 5 comporte un plancher 20 et un bordé 25. Le plancher 20 est fixé de façon amovible sur le bordé 25.

Le plancher 20 comporte une face supérieure 28, par exemple en tôle mécanique.

Le plancher 20 comprend également des raidisseurs 30 pour en assurer la rigidité. Les raidisseurs 30, sont agencés pour former un maillage, par exemple un maillage orthogonal, qui rigidifie la face supérieure 28.

Les raidisseurs 30 se répartissent par exemple en raidisseurs primaires 35 et en raidisseurs secondaires 40, les raidisseurs primaires 35 étant destinés à absorber la majeure partie des efforts subis par le plancher 20.

Les raidisseurs 30 sont des poutres à section en I ou à plat boudins et comportent chacun une âme 45. Des jours 50 sont par exemple aménagés dans l'âme 45 pour réduire le poids des raidisseurs primaires 35.

Des raidisseurs périphériques 52, avantageusement des raidisseurs primaires 35, délimitent une région périphérique 53 du plancher 20. La région périphérique 53 comporte des bordures latérales 54 horizontales.

Le plancher 20 comporte en outre des plaques 55 de support, visibles sur la figure 10. Chaque plaque 55 de support est fixée, par exemple soudée, à deux raidisseurs primaires 35 sécants, à proximité de leur intersection. Chaque plaque 55 de support est fixée à la face inférieure de la semelle supérieure des deux raidisseurs primaires 35 sécants correspondants, ou, en variante, directement sur l'âme de ces raidisseurs.

Les plaques 55 de support comprennent une ouverture 60 propre à accueillir une extrémité supérieure 65 d'un plot 70 de support visible sur la figure 8. Les plots 70 sont, de préférence de forme convergente vers le haut, par exemple de forme conique.

De préférence, les plaques 55 comprennent en outre une ouverture traversante 72 adaptée pour recevoir une vis-vérin de plancher 73, comme cela apparaît sur les figures 8 et 10.

Le bordé 25 comporte une paroi latérale 75 et un bord inférieur 80. La paroi 75 comprend une face externe 78, par exemple en tôle mécanique, et des raidisseurs verticaux 85 pour en assurer la rigidité.

Le bordé 25 comprend également des moyens de fixation 89 du bordé 25, par exemple une plaque de fixation 90 verticale qui prolonge vers le bas le bord 80 tout le long du pourtour de celui-ci. La plaque de fixation 90 comporte un bord inférieur libre 91, propre à être fixée au pont 10 ou à un élément intermédiaire 92 solidaire du pont 10.

La superstructure 5 comporte en outre des épontilles 95 solidaires de la superstructure, adaptées pour être disposées en regard d'épontilles 100 correspondantes solidaires du pont 10, visibles sur la figure 2, et fixées auxdites épontilles 100.

Par exemple, des cales d'épontilles 102, visibles sur la figure 3, sont disposées entre les épontilles 95 de la superstructure 5 et les épontilles 100 du pont 10. Avantageusement, les cales d'épontilles 102 sont usinées pour permettre la transmission des efforts subis de la superstructure 5 vers la plateforme 15 par le biais des épontilles 95 et 100, et pour régler de façon précise l'interface mécanique entre ces deux dernières.

Le bordé 25 est propre à recevoir des équerres 103 sur sa face externe 88. Chacune des équerres 103 est adaptée pour recevoir une vis-vérin de bordé 104, comme cela apparaît sur cette même figure 3.

Avant d'installer la superstructure 5 sur le pont 10 de la plateforme navale 15, le plancher 20 est fixé au bordé 25, le bord 80 du bordé 25 ceignant le plancher 20 le long des bordures latérales 54 et les épontilles 95 traversant librement le plancher 20. Des moyens de fixation (non représentés), par exemple des boulons, solidarisent de façon amovible le bord 80 du bordé 25 à la bordure latérale 54 du plancher 20. En outre, des cales 105 sont conjointement fixées aux raidisseurs 30 du plancher 20 afin de soutenir les épontilles 95 de la superstructure 5 pour les solidariser de façon amovible pendant la phase de montage.

On va maintenant décrire la mise en oeuvre d'une telle superstructure 5 sur le pont 10 de la plateforme navale 15.

Lors d'une première étape, la superstructure 5, composée du plancher 20 et du bordé 25 solidarisés, est disposée au-dessus du pont 10, les raidisseurs 30 du plancher 20 étant en regard du pont 10, à l'écart du pont 10, sensiblement parallèles au pont 10, les épontilles 95 de la superstructure 5 étant en regard des épontilles 100 de la plateforme 15 correspondantes, comme illustré par la figure 2.

Les équerres 103 sont fixées sur la face externe 88 du bordé 25.

Lors d'une deuxième étape, visible sur la figure 3, les vis-vérins de bordé 104 sont disposées sous les équerres 103. En outre, les cales d'épontilles 102 sont disposées entre les épontilles 95 de la superstructure 5 et les épontilles 100 de la plateforme 15, sur les épontilles 100.

Lors d'une troisième étape, illustrée par la figure 4, les vis-vérins de bordé 104 sont actionnées pour appliquer les épontilles 95 de la superstructure 5 au contact des cales d'épontilles 102.

Les vis-vérins de bordé 104 sont ensuite actionnées pour amener l'extrémité libre 91 de la plaque de fixation 90 du bordé 25 à une première distance prédéterminée D1 du pont 10, ou de l'élément intermédiaire 92.

Lors d'une quatrième étape, visible sur la figure 5, l'extrémité libre 91 de la plaque de fixation 90 est fixée au pont 10 ou à l'élément intermédiaire 92 pour assurer l'étanchéité de la superstructure 5, par exemple l'étanchéité aux risques nucléaires et/ou bactériologiques et/ou chimiques, ainsi que sa tenue mécanique aux efforts, par exemple de torsion, qu'elle subit.

Par exemple, l'extrémité libre 91 est soudée au pont 10 ou à l'élément intermédiaire 92, comme illustré par la figure 5. De préférence, la soudure est continue sur le pourtour du bordé 25.

Lors d'une cinquième étape, visible sur la figure 6, les vis-vérins de bordé 104 et les équerres 103 sont retirées. Les vis-vérins de plancher 73 sont disposées sur le pont 10, en regard des ouvertures traversantes 72 correspondantes des plaques 55 de support du plancher 20 et sont engagées dans lesdites ouvertures traversantes 72.

Lors d'une sixième étape, illustrée par la figure 7, les cales de fixation 105 sont désolidarisées des raidisseurs 30 du plancher 20 et des épontilles 95 de la superstructure 5. Les moyens de fixation du bord 80 du bordé 25 à la bordure latérale 54 du plancher 20 sont également retirés. Le plancher 20 et le bordé 25 sont ainsi rendus indépendants l'un de l'autre. Les épontilles 95 de la superstructure 5 sont ensuite fixées aux épontilles 100 de la plateforme 15 correspondantes.

Lors d'une septième étape, les plots 70 sont fixés au pont 10, en regard des ouvertures 60 des plaques 55 de support correspondantes. Les vis-vérins de plancher 73 sont actionnées pour abaisser le plancher et engager les extrémités 65 des plots 70 dans les ouvertures 60 correspondantes, et mettre en butée les plaques 55 contre les plots 70, comme cela apparaît sur la figure 8.

En disposant les plots 70 sous les plaques 55 de support fixées à un niveau situé au-dessus de la face inférieure des raidisseurs 30 du plancher 20, et non sous les raidisseurs 30 directement, la distance dudit plancher 20 au pont 10 est réduite, ce qui a pour effet d'abaisser le centre de gravité de la superstructure 5.

Lors d'une huitième étape, les vis-vérins de plancher 73 sont retirées et les plots 70 sont fixés aux plaques 55 de support, par exemple soudés à celles-ci, comme illustré par la figure 9. Le plancher 20 et le bordé 25 sont alors fixés indépendamment et à distance l'un de l'autre au pont 10.

Ainsi, les chocs subis par le bordé 25 ne sont pas transmis au plancher 20, ce qui permet par exemple de réduire les contraintes de chocs sur du matériel disposé sur ledit plancher 20.

Selon un autre mode de réalisation (non représenté), le bordé 25 ne comprend pas de plaque de fixation 90, le bord 80 du bordé 25 étant adapté pour être directement fixé, par exemple boulonné ou soudé, au pont 10 ou à un élément solidaire de celui-ci.

Dans l'exemple représenté, le pont 10 porte des cales 107 sur lesquelles sont posés les vis-vérins 73 et 104 puis les plots 70.

## Revendications

1. Procédé de mise en oeuvre, sur une plateforme navale (15) comprenant un pont (10), d'une superstructure (5) comportant un bordé (25) et un plancher (20),
le bordé comprenant un bord (80) et une plaque de fixation (90) prolongeant vers le bas ledit bord,
le plancher étant fixé de façon amovible au bord (80) du bordé,
ledit procédé étant **caractérisé en ce qu'**il comporte les étapes suivantes :
- disposition de la superstructure (5) au-dessus du pont (10) dans une position initiale dans laquelle le plancher (20) est en regard du pont (10), à l'écart du pont (10), sensiblement parallèle au pont (10), et dans laquelle le plancher est fixé au bord (80) du bordé ;
- fixation de la plaque de fixation (90) du bordé (25) sur le pont (10) ;
- dissociation du plancher (20) et du bordé (25) ;
- abaissement du plancher (20) ; et
- fixation du plancher (20) sur le pont (10) indépendamment du bordé (25) et à distance de celui-ci.

2. Procédé selon la revendication 1, **caractérisé en ce que**, lors de l'étape d'abaissement du plancher, ledit plancher vient reposer sur des plots (70) solidaires du pont (10).

3. Procédé selon la revendication 2, **caractérisé en ce que** les plots (70) coopèrent avec des plaques (55) fixées à des raidisseurs (30) du plancher (20).

4. Procédé selon l'une quelconque des revendications 1 à 3, **caractérisé en ce que** l'étape de fixation du bordé (25) comprend une étape de soudage de la plaque de fixation (90) du bordé (25) au pont (10), et **en ce que** la soudure est continue sur le pourtour du bordé (25).

5. Procédé selon l'une quelconque des revendications 1 à 4, **caractérisé en ce que** l'étape de fixation du bordé (25) est propre à assurer la tenue mécanique et l'étanchéité de la superstructure (5).

6. Ensemble pour plateforme navale (15), comprenant un pont (10) de plateforme navale et une superstructure (5), ladite superstructure comportant un bordé (25) et un plancher
**caractérisé par**
le bordé comprenant un bord (80) et une plaque de fixation (90) prolongeant vers le bas ledit bord, ladite plaque de fixation formant un moyen de fixation au pont indépendamment du plancher,
le plancher étant fixé de façon amovible au bord (80) du bordé et adapté pour être fixé sur le pont (10) indépendamment du bordé (25) et à distance de celui-ci,
ledit ensemble étant adapté à la mise en oeuvre d'un procédé selon l'une des revendications précédentes.

7. Ensemble selon la revendication 6, dans lequel le plancher (20) comporte des bordures latérales (54), et en ce que le bord (80) du bordé ceint le plancher (20) le long des bordures latérales (54) et est fixé de façon amovible auxdites bordures latérales.

8. Ensemble selon l'une quelconque des revendications 6 ou 7, dans lequel le plancher (20) comprend des moyens de fixation au pont (10), lesdits moyens comprennent des épontilles (95) solidaires de la superstructure (5), propres à être fixées à des épontilles (100) correspondantes solidaires du pont (10).

9. Ensemble selon la revendication 8, dans lequel au moins une épontille (95) solidaire de la superstructure (5) traverse librement le plancher (20).

## Patentansprüche

1. Verfahren zum Bereitstellen, auf einer Schiffsplattform (15), die ein Deck (10) aufweist, einer Aufbaustruktur (5), die eine Umrandung (25) und einen Boden (20) aufweist,
wobei die Umrandung einen Rand (80) und eine Befestigungs-Platte (90) aufweist, die sich zu dem unteren Teil des Rands hin erstreckt,
wobei die Platte an dem Rand (80) der Umrandung in lösbarer Weise befestigt ist,
wobei das Verfahren **dadurch gekennzeichnet ist, dass** es die folgenden Schritte aufweist:
- Anordnen der Aufbaustruktur (5) über dem Deck (10) in einer Anfangsposition, in welcher der Boden (20) dem Deck (10) gegenüber ist in einem Abstand vom Deck (10) und im Wesentlichen parallel zum Deck (10) und in welcher der Boden an dem Rand (80) der Umrandung befestigt ist,
- Befestigen der Befestigungs-Platte (90) der Umrandung (25) an dem Deck (10),
- Trennen des Bodens (20) und der Umrandung (25),
- Absenken des Bodens (20), und
- Befestigen des Bodens (20) am Deck (10) unabhängig von der Umrandung (25) und in einem Abstand von dieser.

2. Verfahren gemäß Anspruch 1, **dadurch gekennzeichnet, dass**, während des Schritts des Absenkens des Bodens, der Boden auf Kontaktpunkten (70) aufzuliegen kommt, die fest mit dem Deck (10) verbunden sind.

3. Verfahren gemäß Anspruch 2, **dadurch gekennzeichnet, dass** die Kontaktpunkte (70) mit Platten (55) kooperieren, die an Versteifungen (30) des Bodens (20) befestigt sind.

4. Verfahren gemäß irgendeinem der Ansprüche 1 bis 3, **dadurch gekennzeichnet, dass** der Schritt Befestigens der Umrandung (25) aufweist einen Schritt des Schweißens der Befestigungs-Platte (90) der Umrandung (25) ans Deck (10), und dass das Schweißen fortgesetzt wird am Umfang der Umrandung (25).

5. Verfahren gemäß irgendeinem der Ansprüche 1 bis 4, **dadurch gekennzeichnet, dass** der Schritt des Befestigens der Umrandung (25) imstande ist, den mechanischen Halt und die Dichtheit der Aufbaustruktur (5) zu gewährleisten.

6. Einrichtung für eine Schiffsplattform (15), aufweisend ein Schiffsplattform-Deck (10) und eine Aufbaustruktur (5), wobei die Aufbaustruktur eine Umrandung (25) und einen Boden aufweist, **gekennzeichnet dadurch, dass**
die Umrandung einen Rand (80) und eine Befestigungs-Platte (90) aufweist, die sich zum unteren Teil des Rands hin erstreckt, wobei die Befestigungs-Platte ein Mittel zur unabhängigen Befestigung der Platte am Deck bildet,
wobei der Boden in lösbarer Weise am Rand (80) der Umrandung befestigt ist und angepasst ist, um auf dem Deck (10) unabhängig von der Umrandung (25) und im Abstand von dieser befestigt zu sein,
wobei die Einrichtung angepasst ist, um mittels eines Verfahrens gemäß einem der vorhergehenden Ansprüche bereitgestellt zu werden.

7. Einrichtung gemäß Anspruch 6, wobei der Boden (20) Seitenränder (54) aufweist, und dass der Rand (80) der Umrandung den Boden (20) entlang der Seitenränder (54) umgibt und in lösbarer Weise an den Seitenrändern befestigt ist.

8. Einrichtung gemäß irgendeinem der Ansprüche 6 oder 7, wobei der Boden (20) Mittel zur Befestigung am Deck (10) aufweist, wobei die besagten Mittel Stützbalken (95) aufweisen, die mit der Aufbaustruktur (5) fest verbunden sind und imstand sind, an korrespondierenden Stützbalken (100) befestigt zu sein, die mit dem Deck (10) fest verbunden sind.

9. Einrichtung gemäß Anspruch 8, wobei wenigstens ein Stützbalken (95), der mit der Aufbaustruktur (5) fest verbunden ist, den Boden (20) frei durchquert.

## Claims

1. A method for implementing, on a naval platform (15) comprising a deck (10), a superstructure (5) including an edging (25) and a floor (20),
the edging (25) including an edge (80) and a vertical attachment plate (90) extending downwards the edge, the floor being removably attached to the edge (80) of the edging,
the method being **characterized in that** it includes the following steps:
- positioning the superstructure (5) above the deck (10) in an initial position in which the floor (20) is facing the deck (10), away from the deck (10), substantially parallel to the deck (10), and in which the floor is attached to the edge (80) of the edging;
- attachment of the attachment plate (90) of the edging (25) onto the deck (10);
- dissociating the floor (20) and the edging (25);
- lowering the floor (20); and
- attaching the floor (20) on the deck (10) independently of and at a distance from the edging (25).

2. The method according to claim 1, **characterized in that**, during the step of lowering the floor (20), said floor is positioned on studs (70) secured to the deck (10).

3. The method according to claim 2, **characterized in that** the studs (70) cooperate with plates (55) attached to stiffeners (30) of the floor (20).

4. The method according to any of claims 6 to 9, **characterized in that** the step for attaching the edging (25) comprises a step for welding the attachment plate (90) of the edging (25) to the deck (10), and **in that** the weld is continuous on the periphery of the edging (25).

5. The method according to any one of claims 1 to 4, **characterized in that** the step for attaching the edging (25) is able to ensure the mechanical strength and the seal of the superstructure (5).

6. Assembly for a naval platform (15), comprising a deck (10) of a naval platform and a superstructure (5), the superstructure including an edging (25) and a floor (20), the edging (25) including an edge (80) and a vertical attachment plate (90) extending downwards the edge, said attachment plate forming an attachment means to the deck (10) independently of the floor,
the floor being removably attached to the edge (80) of the edging and adapted to be attached to the deck (10) independently of and at a distance from the edging (25),
said assembly being adapted for implementing a method according to one of the preceding claims.

7. The assembly according to claim 6, **characterized in that** the floor (20) includes side borders (54), and **in that** the edging (25) includes an edge (80) encircling the floor (20) along the side borders (54) and attached to the latter removably.

8. The assembly according to claim 6 or 7, **characterized in that** the edging (25) includes means (89) for attachment to the deck (10), these means (89) comprising pen boards (95) secured to the superstructure (5), able to be attached to corresponding pen boards (100) secured to the deck (10).

9. The assembly according to claim 8, **characterized in that** at least one pen board (95) secured to the superstructure (5) freely crosses the floor (20).
